# EUROPÄISCHE PATENTSCHRIFT

(11) **EP 3 841 028 B1**
(45) Veröffentlichungstag und Bekanntmachung des Hinweises auf die Patenterteilung: **27.08.2025**
(21) Anmeldenummer: 19708013.8
(22) Anmeldetag: 31.01.2019
(51) Int. Cl.: B65D 21/02, B65D 81/38, F25D 3/08, F25D 3/10, F25D 3/14

(54) **VAKUUMGEDÄMMTER STAPELBEHÄLTER FÜR DEN TEMPERATURGEFÜHRTEN TRANSPORT VON NAHRUNGSMITTELN**
VACUUM-INSULATED STACKABLE CONTAINER FOR THE TEMPERATURE-MANAGED TRANSPORT OF FOOD PRODUCTS
RÉCIPIENT EMPILABLE À ISOLATION PAR VIDE POUR LE TRANSPORT À TEMPÉRATURE CONTRÔLÉE DES PRODUITS ALIMENTAIRES

(30) Priorität: 21.08.2018 DE 202018104807 U
(43) Veröffentlichungstag der Anmeldung: 30.06.2021
(73) Patentinhaber: va-Q-tec Thermal Solutions GmbH, 97080 Würzburg (DE)
(72) Erfinder: KELLERMANN, Fritz, 97846 Partenstein (DE); RÖSSNER, Peter, 97228 Rottendorf (DE); MAUDER, Tobias, 97450 Arnstein (DE); TARASCHEWSKI, Thomas, 97318 Kitzingen (DE)
(74) Vertreter: Gleim Petri Patent- und Rechtsanwaltspartnerschaft mbB
(86) Internationale Anmeldenummer: PCT/DE2019/100099
(87) Internationale Veröffentlichungsnummer: WO 2020/038511

(56) Entgegenhaltungen:
- DE-A1- 19 641 124
- FR-A1- 2 697 809
- US-A1- 2005 205 454
- US-A1- 2007 087 087

## Beschreibung

Die Erfindung betrifft einen vakuumgedämmten Stapelbehälter für den temperaturgeführten (z. B. gekühlten) Transport von Nahrungsmitteln gemäß dem unabhängigen Anspruch.

Stapelbehälter dieser Art sind aus der Praxis vielfach bekannt und werden zum Beispiel bei der Handhabung von Brot in Bäckereien in Form von Kunststoffboxen zum Transport, aber auch zur Lagerung verwendet. Diese Kunststoffboxen sind im befüllten und im ungefüllten Zustand stapelbar.

Derartige Kunststoffboxen umfassen eine Behälterwandung, die an vier Seiten umlaufend einen Behälterboden umschließt, wodurch ein einseitig nach oben geöffneter Behälterraum entsteht, der mit Brot oder Ähnlichem gefüllt werden kann.

Dabei sind der offene Rand der Behälterwandung sowie der Boden jeweils mit einer umlaufenden Kante ausgebildet, die ineinander greifen können. So kann die Kante am Behälterboden einer obenliegenden Kunststoffbox an der Kante an der Behälterwandung einer darunterliegenden Kunststoffbox anliegen, um die gestapelten Kunststoffboxen gegen ein Verrutschen zu sichern.

Das Problem derartiger Kunststoffboxen ist, dass die Anwendung aufgrund mangelnder isolierender Eigenschaften eingeschränkt ist. Insbesondere weil immer häufiger bei sogenannten Filialbäckereien das Ladegut temperiert angeliefert wird, sind herkömmliche Kunststoffboxen ohne Isolierung bei einem Transport mit Lieferfahrzeugen ohne Kühlaggregat nicht einsetzbar. Selbst bei Fahrzeugen mit integrierter Kühlung besteht während der Umlagerung in die Filiale ein deutlich erhöhter Temperatureinfluss. Hierbei besteht die Gefahr, dass das darin gelagerte oder transportierte Lebensmittel eine zu große Temperaturschwankung erfährt und hierdurch nicht mehr verwendbar ist bzw. verdirbt.

Das Problem mangelnder Isolation bei Kunststoffboxen für den Nahrungsmitteltransport ergibt sich genauso auch beim Transport von Fleischwaren. Hier besteht die Gefahr einer unzureichenden Kühlung schon bei der Handhabung innerhalb der Metzgerei. Diese Problematik lässt sich auf viele weitere Bereiche der Handhabung von Lebensmitteln übertragen.

Ein thermisch isolierender Stapelbehälter ist in der DE 20 2016 001 097 U1 gezeigt. Prinzipiell kann der darin beschriebene Transportbehälter für temperatursensitive Lebensmittel (z. B. Brot, Fleischwaren, Fisch etc.) verwendet werden. Der Transportbehälter umfasst ein Unterteil aus einem Innenbehälter und einem Außenbehälter, zwischen denen ein Isoliermaterial angeordnet ist. Auf dem Unterteil ist ein verschließbarer Deckel angeordnet, dessen Oberseite im geschlossenen Zustand komplementär zur Unterseite des Transportbehälters ausgebildet ist, um ein Stapeln zu ermöglichen. Im Unterschied zu den oben beschriebenen Kunststoffboxen ist der Transportbehälter mit einem Deckel versehen, so dass beim Stapeln die Unterseite des oberen Behälters auf den geschlossenen Deckel gelegt wird. So ergibt sich in der vertikalen Richtung im Prinzip eine redundante Dämmung, die für die normale Anwendung beim Nahrungsmitteltransport nicht benötigt wird.

Das Dokument DE19641124A1 offenbart alle technischen Merkmale aus dem Oberbegriff des Anspruchs 1. Weitere Dokumente aus dem Stand der Technik sind FR2697809A1, US2007/087087A1 und US2005/205454A1.

Es ist die Aufgabe der vorliegenden Erfindung einen Stapelbehälter bereitzustellen, der die Nachteile im Stand der Technik überwindet und der insbesondere einfach aufgebaut ist und sich zum Transport praktisch handhaben lässt.

Diese Aufgabe wird durch einen Stapelbehälter für den temperaturgeführten Transport von Nahrungsmitteln gemäß dem unabhängigen Anspruch gelöst. Vorteilhafte Ausgestaltungen bilden den Gegenstand der jeweiligen Unteransprüche.

Die Erfindung umfasst (vakuumgedämmte) Stapelbehälter für den temperaturgeführten Transport von Nahrungsmitteln. Der Stapelbehälter hat einen Außenbehälter mit einem Außenbehälterboden und einer Außenbehälterwandung, die derart miteinander verbunden sind, um einen einseitig geöffneten Aufnahmeraum zu bilden. Der Stapelbehälter hat ferner einen Innenbehälter mit einem Innenbehälterboden und einer Innenbehälterwandung, die derart miteinander verbunden sind, um einen einseitig geöffneten Behälterraum zu bilden. Die Innenbehälterwandung hat einen oberen Randabschnitt und der Außenbehälterboden einen unteren Randabschnitt, die derart komplementär ausgebildet sind, um bei übereinandergestapelten Stapelbehältern jeweils ineinander zu greifen. Zwischen der Innenbehälterwandung und der Außenbehälterwandung und zwischen dem Innenbehälterboden und dem Außenbehälterboden ist ein Vakuumisolationselement angeordnet. Aufgrund der Ausgestaltung des oberen Randabschnitts kann der untere Randabschnitt des darüber liegenden Stapelbehälters sicher eingreifen, so dass eine Vielzahl von Stapelbehältern sicher übereinander gestapelt werden können. Aufgrund der Anordnung des Vakuumisolationselements zwischen dem Innenbehälterboden und dem Außenbehälterboden wird ein isolierter Deckel bei gestapelten Stapelbehältern bereitgestellt, indem der Boden des oberen Behälters den Behälterraum des unteren Behälters abschließt. Bevorzugt handelt es sich bei dem Vakuumisolationselement um ein Vakuumisolationspaneel (VIP), das zum Beispiel in der EP 2 700 891 A2 oder der DE 20 2014 004 515 U1 beschrieben wird. Auf diese Art und Weise lässt sich ein Stapelbehältersystem aus mindestens zwei Stapelbehältern, die übereinander gestapelt angeordnet sind, bereitstellen, wobei der Außenboden eines oberen Stapelbehälters die Oberseite des Behälterraums des unteren Stapelbehälters abschließt. So ergeben sich hochisolierte, stapelbare Kompartments, die ein thermisches System mit guten thermischen Leitwerten kleiner 0,5 W/K ergeben. Dies entspricht einem Wärmedurchgangskoeffizient (U-Wert) von ca. 0,61 W/(m² K) (inkl. aller Wärmebrücken, inkl. Deckelfläche und basierend auf der Außenfläche). In der Regel ist die erzielte Temperaturhaltedauer durch die sehr gute Isolation durch Vakuumisolationselemente ausreichend, um Transportzeiten von ca. 6 Stunden zu erreichen. Um erweiterte Transportzeit z. B. bis 24 Stunden zu erreichen, können Phasenwechselmaterialien (PCM) eingebracht werden, die die Temperaturhaltedauer entsprechend verlängern. Um eine mechanische Belastung des Gutes zu verhindern, werden die (PCM)-Akkus (Seiten und/oder Deckel) durch eine Halterung im Inliner fixiert und am Umfallen gehindert. Als Abschluss eines Stapels von Boxen oder falls einzelne Boxen ausgeliefert werden bzw. nach der Zustellung eine längere Wartezeit haben, kann ein zusätzlicher Deckel angeordnet werden, der ein Vakuumisolationselement umfasst.

Erfindungsgemäß umfassen die Innenbehälterwandung am oberen Randabschnitt und der Außenbehälterboden am unteren Randabschnitt jeweils einen L-förmigen Anschlag. Die L-förmige Ausgestaltung ermöglicht es auf einfache Art und Weise den oberen Randabschnitt und den unteren Randabschnitt komplementär auszubilden, so dass diese rutschsicher arretiert sind.

Vorteilhafterweise hat der L-förmige Anschlag am oberen Randabschnitt und am unteren Randabschnitt jeweils einen ersten Profilabschnitt und einen (im rechten Winkel dazu angeordneten) zweiten Profilabschnitt mit jeweils einer Mindestlänge von 0,5 cm.

Besonders bevorzugt umfasst die Innenbehälterwandung einen vollständig an einem oberen Randabschnitt umlaufenden Fortsatz mit einer Größe und Form, so dass der Fortsatz im eingelegten Zustand die Außenbehälterwandung zumindest abschnittsweise überdeckt.

Vorteilhafterweise ist der Fortsatz des Innenbehälters mit der Außenbehälterwandung umlaufend fest verbunden.

Um die feste Verbindung zu erreichen, ist der Fortsatz des Innenbehälters und der Außenbehälterwandung bevorzugt aus einem thermisch fügbaren Kunststoffmaterial. Der Kunststoff kann z. B. Polyurethan, Polypropylen oder Polyethylen umfassen. Der Fortsatz des Innenbehälters ist dabei mit der Außenbehälterwandung verschweißt.

Gemäß einer Alternative ist der Fortsatz des Innenbehälters mit der Außenbehälterwandung verklebt. Gemäß der Alternative können sowohl thermisch fügbare, als auch nicht fügbarere Stoffe durch eine Verklebung verbunden werden.

Es ist ferner bevorzugt, dass die Innenwandung vom Innenboden ausgehend senkrecht auslaufend oder konisch auseinanderlaufend angeordnet ist. Insbesondere, wenn das Vakuumisolationselement ein einstückiges Vakuumisolationspaneel ist, das entsprechend dem Verlauf des Innenbehälterbodens bzw. des Außenbehälterbodens gefaltet wird, ist es für die Montage von Vorteil, wenn der Abstand zwischen Innenbehälterboden und Außenbehälterboden größer ist während der Abstand zwischen Innenbehälterwandung und Außenbehälterwandung geringer ist.

Gemäß einem weiteren vorteilhaften Aspekt ist die Größe der Innenbehälterbodenfläche mindestens 70 % der Größe der Außenbehälterbodenfläche. Aufgrund der hervorragenden isolierenden Eigenschaften von Vakuumisolationspaneelen ist es möglich, den Raum zwischen der Innenbehälterbodenfläche und der Außenbehälterbodenfläche klein zu halten, so dass eine im Vergleich zur Außenbehälterbodenfläche ähnlich große Innenbehälterbodenfläche bereitgestellt wird.

Besonders bevorzugt ist, dass das Vakuumisolationselement ein einziges (einstückiges) Vakuumisolationspaneel ist. Das Vakuumisolationspaneel umfasst mindestens eine Faltkante.

Vorteilhafterweise hat der Außenbehälterboden eine Größe und Form, um den oberen Randabschnitt eines darunter liegenden Stapelbehälters vollständig umlaufend abzuschließen. Ein vorteilhaftes Beispiel sieht vor, dass der Abschluss zwischen den Behältern derart gestaltet ist, dass Konvektion unterbunden wird.

Eine mögliche Ausgestaltung dieses Aspekts sieht vor, dass der Außenbehälterboden einen ausreichenden Höhenversatz in der Bodenkonstruktion besitzt, um im gestapelten Zustand zweier Stapelbehälter, in den untenliegenden oberen Randabschnitt derart tief einzugreifen, dass der thermische Weg der Wärme genügend verlängert sowie Konvektion reduziert wird.

Im Folgenden wird die Erfindung anhand der in den beigefügten Zeichnungen dargestellten Beispiele näher erläutert.

Es zeigen:
- Fig. 1: eine perspektivische Detailansicht des Außenbehälters und des Innenbehälters eines Ausführungsbeispiels des erfindungsgemäßen Stapelbehälters für den temperaturgeführten Transport von Nahrungsmitteln;
- Fig. 2: eine seitliche Schnittansicht des Stapelbehälters;
- Fig. 3: eine perspektivische Detailansicht einer Ecke eines Innenbehälters aus Fig. 1;
- Fig. 4a: eine perspektivische Seitenansicht von zwei übereinander gestapelten Stapelbehältern;
- Fig. 4b: eine perspektivische Seitenansicht von zwei übereinander gestapelten Stapelbehältern mit einem Deckel; und
- Fig. 5: eine Draufsicht auf ein Vakuumisolationselement für einen Stapelbehälter, wie es zwischen dem Außenbehälter und dem Innenbehälter aus Fig. 1 angeordnet werden kann.

In **Fig. 1** ist eine Detailansicht des Außenbehälters 3 und des Innenbehälters 2 eines Ausführungsbeispiels des erfindungsgemäßen Stapelbehälters 1 gezeigt.

Der Außenbehälter 3 umfasst einen Außenbehälterboden 31 und eine sich von diesem nach oben erstreckende Außenbehälterwandung 32. Die Außenbehälterwandung 32 und der Außenbehälterboden 31 sind aus einem Stück gebildet bzw. in einem Herstellungsschritt aus einem Kunststoffmaterial geformt. Der so geformte Außenbehälter 3 hat einen einseitig nach oben geöffneten Aufnahmeraum 33, in den der Innenbehälter 2 fast vollständig eingeschoben werden kann, so dass zwischen der Innenseite des Außenbehälters 3 und der Außenseite des Innenbehälters 2 ein vollständig geschlossener Aufnahmeraum für ein Vakuumisolationselement ausgebildet ist.

Der Innenbehälter 2 hat einen Innenbehälterboden 21 und eine Innenbehälterwandung 22, die einstückig aus einem einzigen Material gebildet miteinander verbunden sind. So wird ein einseitig offener Behälterraum 23 gebildet, der zur Aufnahme von für den temperaturgeführten Transport vorgesehenen Nahrungsmitteln geeignet ist.

Um das Stapeln auf eine sichere und stabile Art zu gewährleisten, hat die Innenbehälterwandung 22 oben einen Randabschnitt 221 mit einem vollständig umlaufenden L-förmigen Anschlag.

Der Außenbehälterboden 31 hat einen unteren Randabschnitt (in dieser Perspektive nicht zu sehen; vgl. Fig. 2), der derart komplementär ausgebildet ist, um bei übereinandergestapelten Stapelbehältern 1 an dem L-förmigen Anschlag am oberen Randabschnitt 221 an der Innenbehälterwandung 22 des darunterliegenden Stapelbehälters 1 anzuliegen.

Der vollständig zusammengesetzte Stapelbehälter für den temperaturgeführten Transport von Nahrungsmitteln ist in **Fig. 2** in einer seitlichen Schnittansicht gezeigt.

In der Schnittansicht des Stapelbehälters 1 ist der Außenbehälter 3 mit einem Außenbehälterboden 31 und einer Außenbehälterwandung 32, die unmittelbar miteinander verbunden sind, zu sehen. Im nach oben geöffneten Aufnahmeraum 33 ist der Innenbehälter 2 angeordnet.

Der Innenbehälter 2 hat einen Innenbehälterboden 21 und eine Innenbehälterwandung 22, die ebenso unmittelbar verbunden sind.

Aus der Schnittansicht geht der umlaufende obere Randabschnitt 221 mit dem L-förmigen Absatz und der am unteren Randabschnitt 311 angeordnete untere L-förmige Absatz hervor. Die beiden L-förmigen Absätze sind derart komplementär ausgebildet, dass im gestapelten Zustand zweier Stapelbehälter 1 diese ineinander liegen, um die Stapelbehälter 1 gegen ein Verrutschen zu sichern. Der gezeigte L-förmige Anschlag am unteren Randabschnitt 311 hat einen ersten Profilabschnitt 3111 mit einer Länge von 1,9 cm und einen zweiten Profilabschnitt 3112 mit einer Länge von 0,8 cm.

Im oberen Bereich weist die Innenbehälterwandung 22 einen vollständig am oberen Randabschnitt 221 umlaufenden Fortsatz 222 auf. Der Fortsatz 222 hat eine Größe und Form, die ausreicht, um die Außenbehälterwandung 32 von oben vollständig abzudecken. Die Abdeckung kann prinzipiell auch nicht vollständig ausgeführt werden. Diese Variante ergibt ggf. Nachteile bezüglich der mechanischen Stabilität oder der Wärmebrücken.

Die Innenwandung 22 ist vom Innenboden 21 ausgehend konisch auseinanderlaufend, also hin zur Außenbehälterwandung 32 laufend, angeordnet. Der Grad der Konizität kann abhängig von der Produktionstechnologie und der Anwendung variieren. In der Regel ist ein Minimum von ca. 1° als angebracht anzusehen.

Das dargestellte Vakuumisolationselement 5 ist ein einstückiges Vakuumisolationspaneel.

Fig. 3 ist eine perspektivische Detailansicht einer Ecke eines Innenbehälters des Stapelbehälters aus Fig. 2.

Die Innenbehälterwandung 22 hat einen oberen Randabschnitt 221 mit einem L-förmigen Anschlag sowie sich einen daran anschließenden umlaufenden Fortsatz 222. Die Breite des Fortsatzes 222 entspricht der Stärke der Außenbehälterwandung. Der gezeigte L-förmige Anschlag am oberen Randabschnitt 221 hat jeweils einen ersten Profilabschnitt 2211 mit einer Länge von 1,3 cm und einen zweiten Profilabschnitt 2212 mit einer Länge von 0,8 cm.

In Fig. 4a ist ein Stapel aus zwei Stapelbehältern gezeigt. Beim oberen Stapelbehälter 1 ist der Außenbehälterboden (nicht dargestellt) derart ausgebildet um im oberen Randabschnitt des unteren Stapelbehälters anzuliegen. In Fig. 4b ist der Stapel mit einem isolierten Deckel 6 dargestellt, wobei der Deckel 6 an der Oberseite ein Profil umfasst, welches komplementär zur Unterseite des Außenbehälters ausgebildet ist.

Das in Fig. 5 gezeigte Vakuumisolationspaneel 5 hat vier Faltkanten 51, die im eingebauten Zustand jeweils entlang des Außenumfangs des Außenbehälterbodens angeordnet sind. Die Kontur der Flügel 52 ist derart geschaffen, dass sie sich an den Außen- und Innenbehälter (z. B. Konizität) anpasst. Bei zu vernachlässigender Geometrie (z. B. Konizität) vereinfacht sich die Kontur entsprechend.

## Patentansprüche

1. Stapelbehälter (1) für den temperaturgeführten Transport von Nahrungsmitteln umfassend einen Außenbehälter (3) mit einem Außenbehälterboden (31) und einer Außenbehälterwandung (32), die derart miteinander verbunden sind, um einen einseitig geöffneten Aufnahmeraum (33) zu bilden, und wobei der Stapelbehälter (1) ferner einen Innenbehälter (2) mit einem Innenbehälterboden (21) und einer Innenbehälterwandung (22) umfasst, die derart miteinander verbunden sind, um einen einseitig geöffneten Behälterraum (23) zu bilden, wobei die Innenbehälterwandung (22) einen oberen Randabschnitt (221) und der Außenbehälterboden (31) einen unteren Randabschnitt (311) umfasst, die derart komplementär ausgebildet sind, um bei übereinandergestapelten Stapelbehältern (1) ineinander zu greifen, so dass der Außenbehälterboden (31) eines im Stapel obenliegenden Stapelbehälters (1) einen Deckel für einen darunter angeordneten Stapelbehälters (1) bildet, und wobei zwischen der Innenbehälterwandung (22) und der Außenbehälterwandung (32) und zwischen dem Innenbehälterboden (21) und dem Außenbehälterboden (31) ein Vakuumisolationselement (5) angeordnet ist, wobei der Außenbehälterboden (31) am unteren Randabschnitt (311) einen L-förmigen Anschlag umfasst, **dadurch gekennzeichnet, dass** die Innenbehälterwandung (22) am oberen Randabschnitt (221) auch einen L-förmigen Anschlag umfasst.

2. Stapelbehälter (1) nach Anspruch 1, wobei der L-förmige Anschlag am oberen Randabschnitt (221) und am unteren Randabschnitt (311) jeweils einen ersten Profilabschnitt und einen zweiten Profilabschnitt mit jeweils einer Mindestlänge von 0,5 cm umfasst.

3. Stapelbehälter (1) nach einem der Ansprüche 1 bis 2, wobei die Innenbehälterwandung (22) einen vollständig am oberen Randabschnitt (221) umlaufenden Fortsatz (222) mit einer Größe und Form umfasst, so dass der Fortsatz (222) im eingelegten Zustand die Außenbehälterwandung (32) zumindest abschnittsweise überdeckt.

4. Stapelbehälter (1) nach Anspruch 3, wobei der Fortsatz (222) des Innenbehälters (2) mit der Außenbehälterwandung (32) umlaufend fest verbunden ist.

5. Stapelbehälter (1) nach Anspruch 3, wobei der Fortsatz (222) des Innenbehälters (2) und die Außenbehälterwandung (32) aus einem thermisch fügbaren Kunststoffmaterial sind, und wobei der Fortsatz (222) des Innenbehälters (2) mit der Außenbehälterwandung (32) verschweißt sind.

6. Stapelbehälter (1) nach Anspruch 3, wobei der Fortsatz (222) des Innenbehälters (2) mit der Außenbehälterwandung (32) verklebt ist.

7. Stapelbehälter (1) nach Anspruch 4, wobei der Fortsatz (222) des Innenbehälters (2) mit der Außenbehälterwandung (32) umlaufend lösbar verbunden ist.

8. Stapelbehälter (1) nach einem der vorangehenden Ansprüche, wobei die Innenwandung (22) vom Innenboden (21) ausgehend senkrecht auslaufend oder konisch auseinanderlaufend angeordnet ist.

9. Stapelbehälter (1) nach einem der vorangehenden Ansprüche, wobei die Größe der Innenbehälterbodenfläche (21) mindestens 70 % der Größe der Außenbehälterbodenfläche (31) ist.

10. Stapelbehälter (1) nach einem der vorangehenden Ansprüche, wobei das Vakuumisolationselement (5) ein einziges Vakuumisolationspaneel ist, und wobei das Vakuumisolationspaneel mindestens eine Faltkante (51) umfasst.

11. Stapelbehälter (1) nach Anspruch 10, wobei das Vakuumisolationspaneel vier Faltkanten (51) umfasst, und wobei die vier Faltkanten (51) im eingebauten Zustand jeweils entlang des Außenumfangs des Außenbehälterbodens (31) angeordnet sind.

12. Stapelbehälter (1) nach einem der vorangehenden Ansprüche, wobei der Außenbehälterboden (31) eine Größe und Form hat, um den oberen Randabschnitt (221) vollständig umlaufend abzuschließen.

## Claims

1. Stacking container (1) for the temperature-controlled transport of foodstuffs, comprising an outer container (3) with an outer container bottom (31) and an outer container wall (32) which are connected to each other in such a way as to form a receiving space (33) open on one side, and wherein the stacking container (1) further comprises an inner container (2) with an inner container bottom (21) and an inner container wall (22) connected to each other in such a way as to form a container space (23) open on one side, wherein the inner container wall (22) comprises an upper rim portion (221) and the outer container bottom (31) comprises a lower rim portion (311) which are designed to be complementary so as to engage with one another when stacking containers (1) are stacked one above the other, so that the outer container bottom (31) of a stacking container (1) located at the top of the stack (1) creates a lid for a stacking container (1) arranged thereunder, and wherein a vacuum insulation element (5) is arranged between the inner container wall (22) and the outer container wall (32) and between the inner container bottom (21) and the outer container bottom (31), wherein the outer container bottom (31) comprises an L-shaped stop (311) at the lower rim portion (311), **characterized in that** the inner container wall (22) also comprises an L-shaped stop at the upper rim portion (221).

2. Stacking container (1) according to claim 1, wherein the L-shaped stop at the upper rim portion (221) and at the lower rim portion (311) each comprise a first profile portion and a second profile portion, each with a minimum length of 0.5 cm.

3. Stacking container (1) according to one of claims 1 to 2, wherein the inner container wall (22) comprises a protrusion (222) extending along the upper rim portion (221) in a fully circumferential manner and having a size and shape such that the protrusion (222) covers the outer container wall (32) at least in portions when arranged in the inserted state.

4. Stacking container (1) according to claim 3, wherein the protrusion (222) of the inner container (2) is firmly connected to the outer container wall (32) in a circumferential manner.

5. Stacking container (1) according to claim 3, wherein the protrusion (222) of the inner container (2) and the outer container wall (32) are made of a thermally joinable plastic material, and wherein the protrusion (222) of the inner container (2) is welded to the outer container wall (32).

6. Stacking container (1) according to claim 3, wherein the protrusion (222) of the inner container (2) is bonded to the outer container wall (32).

7. Stacking container (1) according to claim 4, wherein the protrusion (222) of the inner container (2) is detachably connected to the outer container wall (32) in a circumferential manner.

8. Stacking container (1) according to one of the preceding claims, wherein the inner wall (22) is arranged so as to run vertically or diverge conically from the inner bottom (21).

9. Stacking container (1) according to one of the preceding claims, wherein the size of the inner container bottom area (21) makes up at least 70% of the size of the outer container bottom area (31).

10. Stacking container (1) according to one of the preceding claims, wherein the vacuum insulation element (5) is a single vacuum insulation panel, and wherein the vacuum insulation panel comprises at least one folding edge (51).

11. Stacking container (1) according to claim 10, wherein the vacuum insulation panel comprises four folding edges (51), and wherein the four folding edges (51) are each arranged along the outer periphery of the outer container bottom (31) when arranged in the installed state.

12. Stacking container (1) according to one of the preceding claims, wherein the outer container bottom (31) has a size and shape so as to finish with the upper rim portion (221) in a fully circumferential manner.

## Revendications

1. Conteneur empilable (1) pour le transport à température contrôlée de denrées alimentaires, comprenant un conteneur extérieur (3) avec un fond de conteneur extérieur (31) et une paroi de conteneur extérieur (32) qui sont reliés entre eux de manière à former un espace de réception (33) ouvert d'un côté, et dans lequel le conteneur empilable (1) comprend en outre un conteneur intérieur (2) avec un fond de conteneur intérieur (21) et une paroi de conteneur intérieur (22) reliés entre eux de manière à former un espace de conteneur (23) ouvert d'un côté, la paroi de conteneur intérieur (22) comprenant une partie de bord supérieure (221) et le fond de conteneur extérieur (31) comprenant une partie de bord inférieure (311) qui sont conçues de manière complémentaire pour s'engager l'une dans l'autre lorsque des conteneurs empilables (1) sont empilés les uns au-dessus des autres, de sorte que le fond de conteneur extérieur (31) d'un conteneur empilable (1) situé au sommet de la pile (1) forme un couvercle pour un conteneur empilable (1) disposé en dessous, et dans lequel un élément d'isolation sous vide (5) est disposé entre la paroi de conteneur intérieur (22) et la paroi de conteneur extérieur (32) et entre le fond de conteneur intérieur (21) et le fond de conteneur extérieur (31), le fond de conteneur extérieur (31) comprenant une butée en forme de L au niveau de la partie de bord inférieure (311), **caractérisé en ce que** la paroi de conteneur intérieur (22) comprend également une butée en forme de L au niveau de la partie de bord supérieure (221).

2. Conteneur empilable (1) selon la revendication 1, dans lequel la butée en forme de L au niveau de la partie de bord supérieure (221) et au niveau de la partie de bord inférieure (311) comprend chacune une première partie profilée et une deuxième partie profilée, chacune ayant une longueur minimale de 0,5 cm.

3. Conteneur empilable (1) selon l'une des revendications 1 à 2, dans lequel la paroi de conteneur intérieur (22) comprend une saillie (222) s'étendant de manière entièrement circonférentielle au niveau de la partie de bord supérieure (221) et ayant une taille et une forme telles que la saillie (222) recouvre la paroi de conteneur extérieur (32) au moins par portions lorsqu'elle est disposée à l'état inséré.

4. Conteneur empilable (1) selon la revendication 3, dans lequel la saillie (222) du conteneur intérieur (2) est reliée de manière fixe à la paroi de conteneur extérieur (32) sur tout le pourtour.

5. Conteneur empilable (1) selon la revendication 3, dans lequel la saillie (222) du conteneur intérieur (2) et la paroi de conteneur extérieur (32) sont réalisées en une matière plastique apte à jonction thermique, et dans lequel la saillie (222) du conteneur intérieur (2) est soudée à la paroi de conteneur extérieur (32).

6. Conteneur empilable (1) selon la revendication 3, dans lequel la saillie (222) du conteneur intérieur (2) est collée à la paroi de conteneur extérieur (32).

7. Conteneur empilable (1) selon la revendication 4, dans lequel la saillie (222) du conteneur intérieur (2) est reliée de manière amovible à la paroi de conteneur extérieur (32) sur tout le pourtour.

8. Conteneur empilable (1) selon l'une des revendications précédentes, dans lequel la paroi intérieure (22) est disposée de manière à s'étendre verticalement ou à diverger de manière conique à partir du fond intérieur (21).

9. Conteneur empilable (1) selon l'une des revendications précédentes, dans lequel la taille de la surface du fond de conteneur intérieur (21) représente au moins 70 % de la taille de la surface du fond de conteneur extérieur (31).

10. Conteneur empilable (1) selon l'une des revendications précédentes, dans lequel l'élément d'isolation sous vide (5) est un panneau d'isolation sous vide unique, et dans lequel le panneau d'isolation sous vide comprend au moins un bord pliable (51).

11. Conteneur empilable (1) selon la revendication 10, dans lequel le panneau d'isolation sous vide comprend quatre bords pliables (51), et dans lequel les quatre bords pliables (51) sont chacun disposés le long de la périphérie extérieure du fond de conteneur extérieur (31) lorsqu'ils sont disposés à l'état installé.

12. Conteneur empilable (1) selon l'une des revendications précédentes, dans lequel le fond de conteneur extérieur (31) a une taille et une forme telles qu'il se termine par la partie de bord supérieure (221) de manière entièrement circonférentielle.
